# EUROPÄISCHE PATENTSCHRIFT

(11) **EP 1 203 851 B1**
(45) Veröffentlichungstag und Bekanntmachung des Hinweises auf die Patenterteilung: **17.09.2003**
(21) Anmeldenummer: 01811047.8
(22) Anmeldetag: 26.10.2001
(51) Int. Cl.: E04D 13/04, E04D 13/08

(54) **Dachentwässerungsanlage und Verfahren zur Dachentwässerung**
Roof drainage apparatus and method for roof drainage
Dispositif de drainage de toiture et procédé de drainage de toiture

(30) Priorität: 02.11.2000 CH 21412000
(43) Veröffentlichungstag der Anmeldung: 08.05.2002
(73) Patentinhaber: GEBERIT TECHNIK AG, 8645 Jona (CH)
(72) Erfinder: Grund, Bert, 70174 Stuttgart (DE); Gatter, Raimond, 8730 Uznach (DE)
(74) Vertreter: Groner, Manfred

(56) Entgegenhaltungen:
- DE-U- 8 805 040
- FR-A- 1 312 795
- GB-A- 2 273 311
- US-A- 5 119 849

## Beschreibung

Die Erfindung betrifft eine Dachentwässerungsanlage, die eine Ablauföffnung aufweist und an dieser Öffnung mit einer Ablaufleitung verbunden ist, durch die Dachwasser abführbar ist. Die Erfindung betrifft zudem ein Verfahren zur Dachentwässerung. Die GB-A-2 273 311 offenbart eine Anlage mit einer Ablaufleitung, die ein Ventil mit einem Hahn aufweist und in der Wasser aus einem Bad, einem Spülbecken oder einer Dachrinne zum Bewässern eines Gartens gespeichert werden kann. Die Ablaufleitung ist nur zeitweise mit Wasser gefüllt. Die GB-A-2 273 311 offenbart eine Anlage mit allen Merkmalen des Oberbegriffs des Anspruchs 1.

Eine Dachentwässerungsanlage ist zudem aus der EP-B-0 681 633 B1 des Anmelders bekannt geworden. Diese ermöglicht insbesondere auf Flachdächern eine Entwässerung mittels einer sogenannten geschlossenen Strömung. Der Vorteil einer solchen geschlossenen Strömung besteht insbesondere darin, dass das hydraulische Leistungsvermögen grösser ist als bei Anlagen ohne eine solche geschlossene Strömung und dadurch der Durchmesser der Ablaufleitung kleiner bemessen werden kann. Durch die Vollfüllung der Ablaufleitung entsteht am oberen Ende einer Fallleitung ein Unterdruck und dieser steht den nachfolgenden horizontalen Leitungen zur Verfügung. Infolge der hohen hydraulischen Leistung können mehrere Wassersammelmulden über eine einzige Fallleitung entwässert werden. Ein weiterer Vorteil der geschlossenen Strömung besteht darin, dass diese eine vergleichsweise geräuscharme Entwässerung ermöglicht. Eine Schwierigkeit bei dieser Dachentwässerungsanlage wird darin gesehen, dass dynamische Schwankungen und eine wesentliche mechanische Belastung des Leitungssystems auftreten können. Für Anlagen mit höchster bau- und raumakustischer Anforderung ist zudem eine noch weitergehende Geräuschminderung gefordert. Insbesondere wäre es wünschenswert, Tropfgeräusche zu vermeiden.

Der Erfindung liegt die Aufgabe zugrunde, eine Anlage der genannten Art zu schaffen, welche die genannten Nachteile vermeidet und die somit noch geräuschärmer ist und das Leitungssystem mechanisch weniger belastet.

Die Aufgabe ist bei einer gattungsgemässen Dachentwässerungsanlage gemäss Anspruch 1 gelöst. Bei der erfindungsgemässen Dachentwässerungsanlage ist in der Ablaufleitung bei Bedarf stets eine Wassersäule vorhanden. Dieser Wassersäule oben zugeführtes Wasser wird am unteren Ende der Wassersäule abgeführt. Die Wassersäule ist so geregelt, dass sie stets im Wesentlichen den gleichen Füllstand aufweist. Die der Wassersäule zugeführte Wassermenge entspricht dann jeweils der am unteren Ende der Wassersäule abgeführten Wassermenge.

Im Abstand zur Dachablauföffnung ist in der Ablaufleitung ein Ablaufventil angeordnet und das Wasser bildet über diesem Ablaufventil eine Wassersäule. Vorzugsweise wird dieses Ablaufventil so gesteuert, dass die Ablaufleitung über dem Ablaufventil im Wesentlichen eine Vollfüllung aufweist. Die Wassersäule erstreckt sich in diesem Fall somit im Wesentlichen vom Ablaufventil bis zur Dachablauföffnung. Eine besonders einfache und genaue Regelung ist dann gewährleistet, wenn gemäss einer Weiterbildung der Erfindung in der Ablaufleitung zur Überwachung der Wassersäule ein Füllstandsensor angeordnet ist. Mit diesem Füllstandsensor wird dauernd oder in kurzen Zeitabständen das Wasserniveau ermittelt und aufgrund dieser Messung wird das Ablaufventil betätigt. Ist das Ablaufventil ein Regulierventil, so kann die Füllstandhöhe besonders genau und schnell geregelt werden.

Das erfindungsgemässe Verfahren zur Dachentwässerung arbeitet mittels einer Ablaufleitung, die an einem oberen Ende eine Dachablauföffnung und im Abstand zu dieser ein Abflussventil aufweist, wobei die Ablaufleitung über dem Ablaufventil eine Wassersäule aufweist. Die Wassersäule ist so geregelt, dass sie stets mit im wesentlichen gleicher Höhe vorhanden ist. Bei dieser Regelung besteht das Prinzip, dass bei wenig zufliessendem Wasser entsprechend wenig Wasser wegfliesst. Die mechanische Belastung und auch die Geräuschentwicklung wird damit minimal gehalten. Die Wassersäule in der Ablaufleitung verhindert jegliches Tropfgeräusch.

Weitere vorteilhafte Merkmale ergeben sich aus den abhängigen Patentansprüchen, der nachfolgenden Beschreibung sowie der Zeichnung.

Ein Ausführungsbeispiel der Erfindung wird anhand der einzigen Figur näher erläutert. Diese Figur zeigt schematisch eine erfindungsgemässe Dachentwässerungsanlage. Wie die Figur zeigt, ist auf einem Dach 2, insbesondere einem Flachdach, eine Wassersammelmulde 5 als Dachablauföffnung angeordnet, die im wesentlichen gemäss der oben genannten EP-0 681 633 B1 ausgebildet sein kann. Es sind aber auch andere Ausführungen denkbar und insbesondere kann eine erfindungsgemässe Anlage mehrere Wassersammelmulden aufweisen. Die Wassersammelmulde 5 weist in der Ebene der Oberseite 3 des Daches 2 eine Ablauföffnung 9 auf, die zu einem Bekken 18 führt, das im Dach 2 eingebaut ist und eine Ablauföffnung 9 aufweist. Über dieser Auslauföffnung 9 ist eine untere Platte 8 und über dieser eine obere Platte 7 angeordnet. Diese Platten 7 und 8 sind an sich bekannt und vermindern wenigstens teilweise das Ansaugen von Luft. Diese Platten 8 und 7 sind für die Erfindung jedoch nicht zwingend und können auch weggelassen werden.

Am unteren Ende der Wassersammelmulde 5 ist eine Ablaufleitung 11 angeordnet, die über einen horizontalen Bereich 11a und einen fallenden Bereich 11b zu einem Ablaufventil 15 führt. Dieses Ablaufventil 15 ist vorzugsweise ein Absperr- und Regulierventil und über eine Signalleitung 17 mit einer Steuervorrichtung 14 verbunden, die über eine Leitung 10 mit einem Pegelsensor 6 verbunden ist. Dieser Pegelsensor 6 ist vorzugsweise wie ersichtlich in der Sammelmulde 5 angeordnet und dient zur Überwachung einer Wassersäule 12, die sich vom Ablaufventil 15 bis zur Wassersammelmulde 5 erstreckt. Das Ablaufventil 15 ist unten an eine weitere Wasserleitung 16 angeschlossen, die in der Regel zu einem Strassenkanal führt. Unterhalb des Pegelsensors 6 ist ein weiterer Pegelsensor 20 vorgesehen, der ebenfalls mit der Steuervorrichtung 14 verbunden ist. Mit diesem zweiten Pegelsensor 20 ist eine untere minimale Füllstandshöhe der Wassersäule 12 feststellbar, die unterhalb der Öffnung 9 angeordnet ist.

Wesentlich ist, dass die Leitung 11 über dem Ablaufventil 15 wenigstens teilweise stets eine Wassersäule 12 aufweist. Das Niveau dieser Wassersäule 12 befindet sich vor dem Anfallen von Regenwasser auf der Höhe der Einlauföffnung 19 oder unterhalb dieser. Grundsätzlich könnte das Niveau auch unterhalb der Ablauföffnung 9 angeordnet sein.

Zur Schalldämmung kann etwas über dem Ablaufventil 15 zusätzlich ein an sich bekannter Schalldämpfer 13 angeordnet sein. Vorzugsweise ist das Ablaufventil 15 ausserhalb eines Schallschutzbereichs des Schalldämpfers 13 angeordnet. Im Schallschutzbereich ist dann somit stets eine Wassersäule 12 vorhanden. Die unterhalb des Ablaufventils 15 angeordnete Leitung 16, in welcher eine höhere Geräuschentwicklung zu erwarten ist, befindet sich dann somit ausserhalb des Schallschutzbereichs.

Nachfolgend wird die Arbeitsweise der Dachentwässerungsanlage 1 erläutert.

Bei der Inbetriebnahme der Dachentwässerungsanlage 1 wird die Leitung 11 von unten mit Trinkwasser oder Brauchwasser gefüllt. Die Leitung 11 wird vorzugsweise soweit gefüllt, dass sich das Niveau etwas unterhalb der Einlauföffnung 19 befindet. Der Füllstandsensor 6 befindet sich dann somit über diesem Niveau. In der Figur ist dieses Ruheniveau N mit einer gestrichelten Linie eingezeichnet.

Steigt bei einem Regenfall, der auch sehr heftig und plötzlich sein kann, das Wasserniveau auf dem Dach 2 an, so wird dieser Anstieg vom Füllstandsensor 6 festgestellt und über die Steuerung 14 wird das Ablaufventil 15 geöffnet und damit Wasser der Wassersäule 12 in die Leitung 16 abgelassen. Das auf dem Dach 2 anfallende Wasser wird somit über die gefüllte Leitung 11 dauernd abgeführt. Vorzugsweise wird hierbei das Ablaufventil 15 soweit geöffnet, dass eine maximale Stauhöhe H nicht überschritten wird. Diese maximale Stauhöhe beträgt beispielsweise 50 mm. Das Ablaufventil 15 kann hierbei so geregelt sein, dass der Durchlass entsprechend dem Wasseranfall auf dem Dach 2 geöffnet wird. Bei geringem Wasseranfall und somit bei geringem Niveauanstieg wird entsprechend das Ablaufventil 15 nur wenig geöffnet, während bei einem starken Anstieg des Wasserniveaus das Ablaufventil 15 entsprechend weit geöffnet wird. Geeignete Füllstandsensoren 6, mit denen sehr präzise unterschiedliche Niveaus messbar sind, sind dem Fachmann an sich bekannt.

Ist nach einem Anfall von Regenwasser das Niveau N wieder erreicht, so wird über die Steuerung 14 das Ablaufventil 15 wieder geschlossen. Bis zum nächsten Anfall von Regenwasser bleibt somit die Wassersäule 12 mit dem Niveau N erhalten. Wie bereits oben erläutert, können an die Leitung 11 mehrere Wassersammelmulden 5 angeschlossen sein. Hierbei ist es hinreichend, wenn lediglich eine dieser Wassersammelmulden 5 mit einem Füllstandsensor 6 ausgerüstet ist, da sämtliche Wassersammelmulden 5 an das gemeinsame Ablaufventil 15 angeschlossen sind. Auch vergleichsweise grosse Dachentwässerungsanlagen können somit mit vergleichsweise einfachen und kostengünstigen Mitteln reguliert werden.

Denkbar ist auch eine Dachentwässerungsanlage mit mehreren Dacheinläufen, bzw. Ablauföffnungen 9, die zu einer gemeinsamen Leitung führen können. Vorzugsweise sind diese Dacheinläufe jeweils mit wenigstens einem Sensor 6 ausgerüstet. Dadurch kann trotz Dachunebenheit und Verschmutzung eine erhöhte Sicherheit erreicht werden. Die Regelung des Ablaufs erfolgt besonders einfach und sicher nach der an sich bekannten Fuzzilogic.

## Patentansprüche

1. Dachentwässerungsanlage, die eine Ablauföffnung (9) aufweist und an dieser Öffnung (9) mit einer Ablaufleitung (11) verbunden ist, durch die Dachwasser abführbar ist, wobei wenigstens ein Teilbereich der Ablaufleitung (11) mit Wasser (12) gefüllt ist und im Abstand zur Dachablauföffnung in der Ablaufleitung (11) ein Ablaufventil (15) angeordnet ist und dass das Wasser (12) über diesem Ablaufventil (15) eine Wassersäule bildet, **dadurch gekennzeichnet, dass** ein Regelsystem (6, 14, 15) vorgesehen ist, welches das Ablaufventil (11) so regelt, dass die Füllstandshöhe des Wassers (12) im Wesentlichen konstant ist und stets wenigstens ein Teilbereich der Ablaufleitung (11) mit Wasser (12) gefüllt ist.

2. Anlage nach Anspruch 1, **dadurch gekennzeichnet, dass** an einem oberen Ende der Ablaufleitung (11) zur Überwachung der Wassersäule ein Füllstandsensor (6) angeordnet ist.

3. Anlage nach Anspruch 2, **dadurch gekennzeichnet, dass** der Füllstandsensor (6) etwas unterhalb der maximalen Stauhöhe (H) angeordnet ist.

4. Anlage nach einem der Ansprüche 1 bis 3, **dadurch gekennzeichnet, dass** das Ablaufventil (15) ein Regulierventil ist.

5. Anlage nach einem der Ansprüche 1 bis 4, **dadurch gekennzeichnet, dass** das Ablaufventil (15) ausserhalb eines Schallschutzbereichs (13) angeordnet ist.

6. Anlage nach einem der Ansprüche 1 bis 5, **dadurch gekennzeichnet, dass** eine Wassersammelmulde (5) über der Ablauföffnung (9) angeordnet ist und wenigstens eine Platte (8) aufweist.

7. Anlage nach einem der Ansprüche 3 bis 6, **dadurch gekennzeichnet, dass** mehrere Ablauföffnungen (9) vorgesehen sind und dass jeder Dacheinlauf mit einem Füllstandsensor (6) versehen ist.

8. Anlage nach einem der Ansprüche 2 bis 7, **dadurch gekennzeichnet, dass** für die Erfassung einer minimalen Füllstandshöhe ein zweiter Füllstandsensor (20) vorgesehen ist.

9. Anlage nach einem der Ansprüche 1 bis 8, **dadurch gekennzeichnet, dass** das Ablaufventil (15) ein Balgenventil ist.

10. Verfahren zur Dachentwässerung mittels einer Ablaufleitung (11), die an einem oberen Ende eine Ablauföffnung (9) und im Abstand zu dieser ein Ablaufventil (15) aufweist, wobei die Ablaufleitung (11) über dem Ablaufventil (15) eine Wassersäule (12) aufweist, **dadurch gekennzeichnet, dass** ein Regelsystem (6, 14, 15) das Ablaufventil (15) so regelt, dass die Wassersäule (12) stets im Wesentlichen mit gleicher Höhe vorhanden ist.

11. Verfahren nach Anspruch 10, **dadurch gekennzeichnet, dass** die Höhe der Wassersäule (12) mittels eines Füllstandsensors (6) überwacht wird.

12. Verfahren nach Anspruch 10 oder 11, **dadurch gekennzeichnet, dass** das Regelsystem (6, 14, 15) den Regenwasserablauf nach der Fuzzilogic steuert.

## Claims

1. A roof drainage system which has a discharge opening (9) and is connected with a discharge pipe (11) at this opening through which water of the roof can be drained, wherein at least part of the discharge pipe (11) is filled with water (12) and wherein a discharge valve (15) is arranged in the discharge pipe (11) in spaced relationship from the roof drainage opening and that the water (12) forms a water column above this discharge valve (15), **characterized in that** there is provided a control that controls the discharge valve (15) in such a way that the level of filling with water (12) is substantially constant and that at least a part of the discharge pipe (11) is at all time filled with water.

2. The system according to claim 1, **characterized in that** the gauging sensor (6) is arranged at an upper end of the discharge pipe (11) for monitoring the water column.

3. The system according to claim 2, **characterized in that** the gauging sensor (6) is arranged slightly below the maximum surface level (H).

4. The system according to any of claims 1 to 3, **characterized in that** the discharge valve (15) is a regulating valve.

5. The system according to any of claims 1 to 4, **characterized in that** the discharge valve (15) is arranged outside a sound absorption area (13).

6. The system according to any of claims 1 to 5, **characterized in that** a water collection trough (5) is arranged above the discharge opening (9) and comprises at least one plate (8).

7. The system according to any of claims 2 to 6, **characterized in that** there is provided a plurality of discharge openings (9) and that each of the drainage openings is provided with a gauging sensor (6).

8. The system according to any of claims 2 to 6, **characterized in that** a second gauging sensor (20) is provided for detecting a minimum level of filling.

9. The system according to any of claims 1 to 8, **characterized in that** the discharge valve (15) is a bellow valve.

10. Process for roof draining by means of a discharge pipe (11) which has a discharge opening (9) at an upper end and, spaced therefrom, a discharge valve (15), wherein the discharge pipe (11) contains a water column (12) above the discharge valve (15), **characterized in that** the water column (12) is adjusted so that it is at all times present with substantially the same height.

11. The process according to claim 10, **characterized in that** the height of the water column (12) is monitored by means of a gauging sensor (6).

12. The process according to claim 10 or 11, **characterized in that** the control system (6, 14, 15) controls the rain water outflow in accordance with fuzzy logic.

## Revendications

1. Dispositif de drainage de toiture, qui présente une ouverture d'écoulement (9) et qui est raccordé au niveau de cette ouverture (9) à une conduite d'écoulement (11), à travers laquelle l'eau du toit peut être évacuée, au moins une région partielle de la conduite d'écoulement (11) étant remplie d'eau (12) et une soupape d'écoulement (15) étant disposée à distance de l'ouverture d'écoulement du toit dans la conduite d'écoulement (11) et où l'eau (12) forme au-dessus de cette soupape d'écoulement (15) une colonne d'eau, **caractérisé en ce que** l'on prévoit un système de régulation (6, 14, 15) qui régule la soupape d'écoulement (11) de telle sorte que la hauteur du niveau de remplissage de l'eau (12) soit essentiellement constante et qu'au moins une région partielle de la conduite d'écoulement (11) soit toujours remplie d'eau (12).

2. Dispositif selon la revendication 1, **caractérisé en ce qu'**un capteur du niveau de remplissage (6) est disposé à l'extrémité supérieure de la conduite d'écoulement (11) pour surveiller la colonne d'eau.

3. Dispositif selon la revendication 2, **caractérisé en ce que** le capteur du niveau de remplissage (6) est disposé approximativement en dessous de la hauteur de retenue maximale (H).

4. Dispositif selon l'une quelconque des revendications 1 à 3, **caractérisé en ce que** la soupape d'écoulement (15) est une soupape de régulation.

5. Dispositif selon l'une quelconque des revendications 1 à 4, **caractérisé en ce que** la soupape d'écoulement (15) est disposée en dehors d'une région de protection contre le bruit (13).

6. Dispositif selon l'une quelconque des revendications 1 1 à 5, **caractérisé en ce qu'**une cuvette de collecte d'eau (5) est disposée au-dessus de l'ouverture d'écoulement (9) et présente au moins une plaque (8).

7. Dispositif selon l'une quelconque des revendications 3 à 6, **caractérisé en ce que** plusieurs ouvertures d'écoulement (9) sont prévues et **en ce que** chaque entrée de toiture est pourvue d'un capteur de niveau de remplissage (6).

8. Dispositif selon l'une quelconque des revendications 2 à 7, **caractérisé en ce que** l'on prévoit un deuxième capteur de niveau de remplissage (20) pour la détection d'une hauteur de niveau de remplissage minimale.

9. Dispositif selon l'une quelconque des revendications 1 à 8, **caractérisé en ce que** la soupape d'écoulement (15) est une vanne à soufflet.

10. Procédé de drainage de toiture au moyen d'une conduite d'écoulement (11) qui présente à une extrémité supérieure une ouverture d'écoulement (9) et à distance de celle-ci une soupape d'écoulement (15), la conduite d'écoulement (11) présentant au-dessus de la soupape d'écoulement (15) une colonne d'eau (12), **caractérisé en ce qu'**un système de régulation (6, 14, 15) régule la soupape d'écoulement (15) de telle sorte que la colonne d'eau (12) soit toujours présente essentiellement avec la même hauteur.

11. Procédé selon la revendication 10, **caractérisé en ce que** la hauteur de la colonne d'eau (12) est surveillée au moyen d'un capteur de niveau de remplissage (6).

12. Procédé selon la revendication 10 ou 11, **caractérisé en ce que** le système de régulation (6, 14, 15) commande l'écoulement de l'eau de pluie selon la logique floue.
